# EUROPÄISCHE PATENTSCHRIFT

(11) **EP 1 085 156 B1**
(45) Veröffentlichungstag und Bekanntmachung des Hinweises auf die Patenterteilung: **08.09.2004**
(21) Anmeldenummer: 00120359.5
(22) Anmeldetag: 16.09.2000
(51) Int. Cl.: E05D 15/58

(54) **Schiebedrehflügelsystem**
Sliding and swinging wing system
Système de volet pivotant et coulissant

(30) Priorität: 20.09.1999 DE 19945035; 20.01.2000 DE 10002214
(43) Veröffentlichungstag der Anmeldung: 21.03.2001
(73) Patentinhaber: SOLARLUX ALUMINIUM SYSTEME GMBH, 49143 Bissendorf (DE)
(72) Erfinder: Nussbaum, Björn, Dipl.-Ing., 49086 Osnabrück (DE)
(74) Vertreter: Busse & Busse Patentanwälte

(56) Entgegenhaltungen:
- WO-A-97/39215
- WO-A-98/46851
- US-A- 1 934 299
- US-A- 2 574 312

## Beschreibung

Die Erfindung betrifft ein Schiebedrehflügelsystem für insbesondere Balkonverglasungen aber auch verschiebbare Fensterelemente, Türelemente, Torelemente, Raumteiler sowie Dach- oder Beschattungselemente nach dem Oberbegriff des Anspruchs 1.

Derartige Systeme kommen dann zum Einsatz, wenn eine Abtrennung aus mindestens zwei Flächenelementen besteht, von denen zumindest ein Flächenelement nicht nur verschwenkbar, sondern auch verschiebbar ausgebildet sein soll, damit die so ausgestattete Fläche weitestgehend vollständig und vorzugsweise zu einer Seite geöffnet werden kann. Diese Systeme haben daher eine Mehrzahl von Flächenelemente aufnehmenden Flügeln, von den die beiden äußeren in der Regel als um eine feststehende, nicht verschiebliche Drehachse verschwenkbare reine Drehflügel ausgebildet sind, während es sich bei den Inneren um Schiebedrehflügel handelt, die zumindest einseitig in einer Führungsschiene nicht nur verschwenkbar, sondern auch verschieblich gelagert sind. Damit die Schiebedrehflügel beim Verschwenken nicht unbeabsichtigt aus der Führungsschiene gleiten können, ist es wichtig, die Schiebedrehflügel während des Schwenkens und im verschwenkten Zustand gegen ein Verschieben zu arretieren.

Es sind bereits verschiedene Systeme bekannt, bei denen die Schiebedrehflügel und die Führungsschiene einander zugeordnete Kupplungsteile enthalten um die Arretierung während des Verschwenkens sicherzustellen. Die Kupplungsteile dienen dabei ebenfalls der Aufnahme der auf die Schiebedrehflügel wirkenden Kippmomente. In der EP 0 610 263 B1 wird ein System offenbart, bei dem das Kupplungsteil der Schiebedrehflügel durch eine meißelförmige Einschnürung der Drehachse und das Kupplungsteil der Führungsschiene durch eine runde Ausnehmung gebildet wird. Dadurch wird zwar die Arretierungsfunktion gewährleistet, jedoch kann ein Schiebedrehflügel teilweise bis über das im zugedachte Kupplungsteil der Führungsschiene hinausverschoben werden in eine Position, in der dann keine Verschwenkung mehr erfolgen kann. Wenn ein Schiebedrehflügel daher bis zum Anschlag zur Seite geschoben wurde, ist es notwendig, diesen stets wieder ein Stück zurückzuziehen, bis ein paßgenauer Eingriff der Kupplungsteile erreicht ist. Dieses Justieren erschwert und verlangsamt die Handhabung des vorbekannten Systems.

Eine ähnliche Problematik ergibt sich bei einem Wandelement-Verschiebe- und -öffnungsmechanismus gemäß der US-PS 3,574,312, bei dem jedoch die einzelnen Wand- bzw. Raumteilerelemente weder an Laufrollen gelagert sind, noch unabhängig voreinander verschoben werden können, da jeweils ein Element mit den nachfolgenden verbunden ist. Dennoch können die einzelnen Elemente über ihre definierte Schwenkposition hinaus verschoben werden und sich dann an den in die Schiene hineinragenden Haltenasen verklemmen.

Die Erfindung befaßt sich daher mit dem Problem, ein gattungsgemäßes Schiebedrehflügelsystem anzugeben, das sich bei guter Stabilität durch eine einfache, Möglichkeiten für fehlerhafte Betätigungen minimierende Handhabbarkeit auszeichnet.

Erfindungsgemäß wird dieses Problem durch ein Schiebedrehflügelsystem mit den Merkmalen des Anspruchs 1 gelöst.

Durch die Ausbildung des dem Schiebedrehflügel zugeordneten Kupplungsstücks in einer im Querschnitt einseitig mit einer Ausnehmung versehenen Kreisform, kann die der Ausnehmung gegenüberliegende Seite des Kupplungsstücks als Anschlag für ein Kupplungsstück eines nachfolgenden Schiebedrehflügels dienen, wenn der vorhergehende Schiebedrehflügel bereits in seinem Kupplungselement verschwenkt ist. Da der Kreisdurchmesser des Kupplungsstückquerschnitts dem Abstand der jeweiligen Mitte zweier unmittelbar benachbarter Kupplungselemente entlang der Führungsschiene entspricht, kann ein nachfolgender Schiebedrehflügel nur soweit an den vorhergehenden herangeschoben werden, bis er genau das nachfolgende Kupplungselement erreicht hat. Ein aufwendiges Einjustieren der Schiebedrehflügel entfällt, da diese immer genau seitlich bis zum Anschlag geschoben und in der erreichten Stellung verschwenkt werden können. Beim maximalen Öffnen des Schiebedrehflügelsystems erreichen die Schiebedrehflügel daher automatisch die richtigen Verschwenkpositionen. Ein Verkanten oder Verklemmen wird vermieden.

Weitere Vorteile und Einzelheiten ergeben sich aus einem in den Zeichnungen dargestellten Ausführungsbeispiel des erfindungsgemäßen Systems, das im folgenden beschrieben wird; es zeigen:
- Fig. 1: eine dreidimensionale Darstellung eines erfindungsgemäßen Schiebedrehflügelsystems (teilweise),
- Fig. 2: einen Schnitt entlang der Ebene II - II in Fig. 1 in einer anderen Position der Schiebedrehflügel und
- Fig. 3: den Gegenstand nach Fig. 2 in der Position der Schiebedrehflügel aus Fig. 1.

Das als Ausführungsbeispiel dargestellte Schiebedrehflügelsystem verfügt über acht Flügel 1,1', von denen die inneren sechs als Schiebedrehflügel 1' und die beiden äußeren als reine Drehflügel 1 ausgeführt sind. Da das System symmetrisch ausgebildet ist, sind zur Vereinfachung in den Figuren nur die zur rechten Seite verschiebbaren Schiebedrehflügel 1' und der rechte Drehflügel 1 dargestellt. Jeder Flügel 1,1' weist ein Flächenelement 2 auf, das in Rahmenprofilen 3 gehalten und über diese mit Drehachsen 4 und Laufrollen 5 verbunden ist. Während der äußere Drehflügel 1 an seiner Oberseite nur eine Laufrolle 5 und einen Führungsstift 6 aufweist, haben die verschieblichen Schiebedrehflügel 1' je zwei Laufrollen 5,5' an dem oberseitigen Rahmenprofil 3. Die am Ende des Rahmenprofils 3 angeordnete Laufrolle 5 verbleibt in jeder Position des Schiebedrehflügels 1' innerhalb einer in Fig. 1 nur strichpunktiert angedeuteten Führungsschiene 7, während die anderen Laufrollen 5' beim Verschwenken der Schiebedrehflügel 1' aus einer nicht dargestellten Öffnung der Führungsschiene 7 heraustreten. Zur Verriegelung der Schiebedrehflügel 1' gegen ein Verschieben während der Verschwenkbewegung sind an den Drehachsen 4 der Schiebedrehflügel 1' Kupplungsstücke 8 angeordnet, die beim Verschwenken in die in der Führungsschiene 7 befestigten komplementären Kupplungselemente 9 eingreifen. Die Kupplungsstücke 8 sind bevorzugt wie dargestellt scheibenförmig ausgebildet, da so eine kompakte Bauweise erreicht wird. Sie können mit der Drehachse 4 vorzugsweise einstückig ausgebildet sein.

Die genaue Form und Funktion der Kupplungsstücke 8 und Kupplungselemente 9 ist in den Fig. 2 und 3 detaillierter dargestellt. Dort ist erkennbar, daß der Drehflügel 1 eine kreisrunde Drehlagerscheibe 10 aufweist und mit dieser in zwei gegenüberliegend angeordneten Kupplungselementen 9 der Führungsschiene 7 verdrehbar aber unverschieblich gelagert ist. Der Drehflügel 1 ist bereits aufgeschwenkt wie auch der benachbarte Schiebedrehflügel 1', der mit seinem Kupplungsstück 8 in das nächste Kupplungselement 9 eingreift. In Fig. 2. befindet sich der darauffolgende Schiebdrehflügel 1' noch unverschwenkt in der zwischen den beiden Führungsschienen 7 aufgespannten Ebene und wird in Richtung des Pfeiles 11 seitlich verschoben, bis die Seite 12 seines Kupplungsstücks 8 gegen die Rückseite 13 des vorhergehenden Kupplungsstücks 8 stößt. Dieses dient dem nachfolgenden Kupplungsstück 8 insoweit als Anschlag. Um diese Funktion erfüllen zu können, haben die Kupplungsstücke 8 im Schnitt quer zur Drehachse 4 eine um eine Ausnehmung 14 reduzierte Kreisform. Diese Ausnehmung 14 ermöglicht ein Verschieben der Schiebedrehflügel 1' an den Kupplungselementen 9 vorbei, solange der Schiebedrehflügel 1' noch nicht verschwenkt ist. Bevorzugt reduziert die Ausnehmung 14 das Kupplungsstück 8 wie dargestellt um ein kreiskappenförmiges Segment, da so eine Verschiebung des Kupplungsstücks 8 innerhalb der Führungsschiene 7 möglich ist, ohne das Kupplungsstück 8 unnötig zu schwächen.

Eine ausgewogene Lagerung und gute Abstützung der Schiebedrehflügel 1' wird besonders dann erreicht, wenn die Drehachse 4 wie abgebildet konzentrisch mit dem Kreismittelpunkt des Querschnitts des Kupplungsstücks 8 ist. Bei einer solchen Ausgestaltung ist es ausreichend, wenn die Kupplungselemente 9 für die Schiebedrehflügel 1' nur entlang einer Seite der Führungsschiene angeordnet sind. Wenn die Kupplungselemente 9 insofern nicht einstückig beide Seiten der Führungsschiene 7 umspannen müssen, können diese in jeder beliebigen Höhe innerhalb der Führungsschiene 7 angeordnet sein. Entsprechend müssen auch die Kupplungsstücke 8 nicht wie bei vorbekannten Systemen oberhalb der Laufrollen 5 angeordnet sein, sondern können sich wie bei der dargestellten Ausführungsform zwischen den Laufrollen 5 und den Flächenelementen 2 befinden, wodurch das System sehr platzsparend ausführbar ist.

Bevorzugt sind die Kupplungsstücke 8 und die Kupplungselemente 9 so aufeinander abgestimmt, daß der Kreisdurchmesser D des Kupplungsquerschnitts dem Abstand M der jeweiliger Mitte zweier benachbarter Elemente 9 entlang der Führungsschiene 7 entspricht. So befinden sich die Schiebedrehflügel 1' genau dann in einer eine Verschwenkbewegung zulassenden Position in Höhe eines Kupplungselementes 9, wenn ihr Kupplungsstück 8 an das vorhergehende Kupplungsstück 8 anschlägt.

Die Kupplungselemente 9 sind vorzugsweise so geformt, daß sie den Ausnehmungen 14 der Kupplungsstücke 8 entsprechende ebenfalls kreiskappenförmige Aussparungen 15 aufweisen. Dadurch liegen die Kupplungsstücke 8 beim Verschwenken der Schiebedrehflügel 1' vollflächig im Bereich der Kupplungselemente 9 an der durch die Aussparung 15 gebildeten Oberfläche an, so daß die aufzunehmenden Kräfte gleichmäßig verteilt werden.

Wenn die Flächenelemente 2 wie bei der dargestellten Ausführungsform senkrecht angeordnet sind, ist es je nach Ausgestaltung der Führungsschiene 7 und der Laufrollen 5 auch möglich, die Flügel 1,1' nur obenseitig in einer Führungsschiene 7 zu führen. Für eine verbesserte Stabilität und zur besseren Aufnahme und Verteilung von Kippmomenten bei ausgeschwenkten Flügeln 1,1' ist es jedoch von Vorteil, die Flügel 1,1' an beiden Enden, d.h. bei der dargestellten Ausführungsform oben und unten in Führungsschienen 7 zu führen. Dieses ist in der Regel auch bei nicht senkrecht, sondern waagerecht oder schräg angeordneten Flächenelementen erforderlich. Besonders stabil und gegen ein Verkanten oder Verklemmen sicher ist eine solche Ausführung dann, wenn beide Führungsschienen 7 wie dargestellt erfindungsgemäß geformte Kupplungselemente 9 aufweisen, in die entsprechende Kupplungsstücke 8 an beiden Enden der Flügel 1,1' eingreifen.

Zwar weist die dargestellte Ausführungsform auf jeder Seite der Führungsschiene 7 genau drei Kupplungselemente 9 für die drei Schiebedrehflügel 1' auf, jedoch ist es ebensogut möglich, mehr Kupplungselemente 9 in der Führungsschiene anzuordnen, als Schiebedrehflügel 1' vorhanden sind. Dies ermöglicht es, die Schiebedrehflügel 1' nicht nur am äußersten Ende der Führungsschiene 7, sondern auch an anderen Positionen, an denen sich die übrigen Kupplungselemente 9 befinden, zu verschwenken. Für eine größtmögliche Flexibilität kann die Führungsschiene 7 daher durchgängig mit Kupplungselementen 9 bestückt sein.

Das Aneinanderfügen und paßgenaue Ausrichten der Kupplungselemente 9 und auch deren Montage wird erleichtert, wenn diese gegenseitige Verbindungsmöglichkeiten aufweisen, die insbesondere form- und/oder kraftschlüssig ausgestaltet sind. Die Kupplungselemente des Ausführungsbeispiels greifen dazu mit einer schwalbenschwanzförmigen Feder-Nut-Verbindung 16 ineinander.

Das erfindungsgemäße Flügelsystem ist in seinem Aufbau einfach und leicht zu montieren und dabei außerordentlich stabil und bedienerfreundlich handhabbar.

## Patentansprüche

1. Schiebedrehflügelsystem für insbesondere Balkonverglasungen mit mehreren jeweils um eine Drehachse (4) verschwenkbaren, ein Flächenelement (2) aufweisenden Flügel (1,1'), von denen zumindest einer zusätzlich verschiebbar als Schiebedrehflügel (1') ausgebildet ist, mit zumindest einer Führungsschiene (7), in der die Schiebedrehflügel (1') an Laufrollen (5,5') verschieblich gelagert sind und in der von den Schiebedrehflügeln (1') passierbare schienenseitige Kupplungselemente (9) mit der Führungsschiene (7) verbunden sind, die mit je Schiebedrehflügel (1') zumindest einem an dessen Drehachse (4) angeordneten flügelseitgen Kupplungsstück (8) in Eingriff bringbar sind und den Schiebedrehflügel (1') gegen ein Verschieben arretieren, wenn dieser verschwenkt wird, **dadurch gekennzeichnet, daß** das Kupplungsstück (8) im Schnitt quer zur Drehachse (4) die Form eines einseitig des Flächenelements (2) eine Ausnehmung (14) aufweisenden Kreises hat, wodurch die Ausdehnung des Kupplungsstücks (8) von der Drehachse (4) quer zum Flächenelement (2) in Richtung der Ausnehmung (14) geringer ist, als auf der entgegengesetzten Seite der Drehachse (4) und als beiderseits längs des Flächenelements (2), und daß der Kreisdurchmesser (D) des Kupplungsstückquerschnitts dem Abstand (M) der jeweiligen Mitte zweier unmittelbar benachbarter Kupplungselemente (9) entlang der Führungsschiene (7) entspricht.

2. Schiebedrehflügelsystem nach Anspruch 1, **dadurch gekennzeichnet, daß** die Drehachse (4) konzentrisch mit dem Kreismittelpunkt des Kupplungsstückquerschnitts ist.

3. Schiebedrehflügelsystem nach Anspruch 1 oder 2, **dadurch gekennzeichnet, daß** die Ausnehmung (14) des Kupplungsstücks (8) im Schnitt kreiskappenförmig ist.

4. Schiebedrehflügelsystem nach einem der Ansprüche 1 bis 3, **dadurch gekennzeichnet, daß** das Kupplungsstück (8) scheibenförmig ausgebildet ist.

5. Schiebedrehflügelsystem nach einem der Ansprüche 1 bis 4, **dadurch gekennzeichnet, daß** das Kupplungsstück (8) zwischen der Laufrolle (5') und dem Flächenelement (2) angeordnet ist.

6. Schiebedrehflügelsystem nach einem der Ansprüche 1 bis 5, **dadurch gekennzeichnet, daß** die Kupplungselemente (9) im Schnitt längs der Führungsschiene (7) kreiskappenförmige Aussparungen (15) aufweisen, deren Kreisdurchmesser dem der Kupplungsstücke (8) entspricht.

7. Schiebedrehflügelsystem nach einem der Ansprüche 1 bis 6, **dadurch gekennzeichnet, daß** die Kupplungselemente (9) form- und/oder kraftschlüssig entlang der Führungsschiene (7) miteinander verbindbar sind.

8. Schiebedrehflügelsystem nach einem der Ansprüche 1 bis 7, **dadurch gekennzeichnet, daß** die Kupplungselemente (9) für die Schiebedrehflügel (1') nur entlang einer Seite der Führungsschiene (7) angeordnet sind.

9. Schiebedrehflügelsystem nach einem der Ansprüche 1 bis 8 mit einer Lagerung der Flügel (1,1') in zwei Führungsschienen (7) an beiden Enden der Flügel (1,1'), **dadurch gekennzeichnet, daß** beide Führungsschienen (7) mit Kupplungselementen (9) und beide Enden der Schiebedrehflügel (1') mit Kupplungsstücken (8) versehen sind.

10. Schiebedrehflügelsystem nach einem der Ansprüche 1 bis 9, **dadurch gekennzeichnet, daß** die Anzahl der Kupplungselemente (9) für die Schiebdrehflügel (1') in einer Führungsschine (7) größer ist als die Anzahl der Schiebedrehflügel (1').

## Claims

1. Sliding and swinging panel system in particular for patio glazing systems, having a plurality of panels (1, 1') each able to be pivoted about an axis (4) for swinging movement and each having a planar element (2), of which panels (1, 1') at least one is in a form in which it is also displaceable by sliding as a sliding and swinging panel (1'), and having at least one guide rail (7) in which the sliding and swinging panels (1') are mounted to be displaceable by sliding on rollers (5, 5'), in which guide rail (7) there are connected, to the guide rail (7), rail-associated coupling elements (9) past which the sliding and swinging panels (1') are able to move and which can be brought into engagement with at least one panel-associated coupling piece (8) which is arranged on the axis (4) for swinging movement of each sliding and swinging panel (1'), which coupling elements (9) took the sliding and swinging panel (1') against displacement by sliding when it is pivoted, **characterised in that**, in cross-section transversely to the axis (4) for swinging movement, the coupling piece (8) is in the form of a circle having a cutaway (14) on one side of the planar element (2), as a result of which the extent of the coupling piece (8) from the axis (4) for swinging movement transversely to the planar element (2) in the direction of the cutaway (14) is less than on the opposite side of the axis (4) for swinging movement and than on both sides longitudinally of the planar element (2), and **in that** the diameter (D) of the circle formed by the coupling piece in cross-section is equal to the distance (M) between the respective centres of two immediately adjoining coupling elements along the guide rail (7).

2. Sliding and swinging panel system according to claim 1, **characterised in that** the axis (4) for swinging movement is concentric with the centre of the circle formed by the coupling piece in cross-section.

3. Sliding and swinging panel system according to daim 1 or 2, **characterised in that** the cutaway (14) in the coupling piece (8) is in the form, in cross-section, of a segment of a circle.

4. Sliding and swinging panel system according to one of daims 1 to 3, **characterised in that** the coupling piece (8) is in the form of a disc.

5. Sliding and swinging panel system according to one of daims 1 to 4, **characterised in that** the coupling piece (8) is arranged between the roller (5') and the planar element (2).

6. Sliding and swinging panel system according to one of claims 1 to 5, **characterised in that**, in cross-section longitudinally of the guide rail (7), the coupling elements (9) have cutaways (15) in the form of segments of a circle, which circle is equal in diameter to the circle formed by the coupling pieces (8).

7. Sliding and swinging panel system according to one of daims 1 to 6, **characterised in that** the coupling elements (9) can be connected together along the guide rail (7) by positive and/or frictional interengagement.

8. Sliding and swinging panel system according to one of daims 1 to 7, **characterised in that** the coupling elements (9) for the sliding and swinging panels (1') are arranged along only one side of the guide rail (7).

9. Sliding and swinging panel system according to one of daims 1 to 8 having a mounting for the panels (1, 1') in two guide rails (7) at the two ends of the panels (1, 1'), **characterised in that** both guide rails (7) are provided with coupling elements (9) and both ends of the sliding and swinging panels (1') are provided with coupling pieces (8).

10. Sliding and swinging panel system according to one of claims 1 to 9, **characterised in that** the number of coupling elements (9) for the sliding and swinging panels (1') in a guide rail is larger than the number of sliding and swinging panels (1').

## Revendications

1. Système de volet pivotant et coulissant en particulier pour des vitrages de balcon avec plusieurs volets (1, 1') pivotant chacun autour d'un axe de rotation (4) et présentant un élément plat (2), dont au moins un est en outre coulissant pour former un volet pivotant et coulissant (1'), avec au moins un rail de guidage (7), dans lequel les volets pivotants et coulissants (1') sont montés de façon déplaçable sur des galets de roulement (5, 5') et dans lequel des éléments de couplage (9) côté rail franchissables par les volets pivotants et coulissants (1') sont assemblés au rail de guidage (7), éléments qui peuvent être mis en prise avec, par volet pivotant et coulissant (1'), au moins une pièce de couplage (8) côté volet disposée sur l'axe de rotation (4) de celui-ci et qui empêchent le volet pivotant et coulissant (1') de se déplacer lorsque celui-ci est pivoté, **caractérisé en ce que** la pièce de couplage (8) a, en coupe transversale à l'axe de rotation (4), la forme d'un cercle présentant un évidement (14) sur un côté de l'élément plat (2), à cause duquel l'extension de la pièce de couplage (8) à partir de l'axe de rotation (4) transversalement à l'élément plat (2) en direction de l'évidement (14) est plus petite que de l'autre côté de l'axe de rotation (4) et que de part et d'autre le long de l'élément plat (2), et **en ce que** le diamètre (D) du cercle de la section transversale de la pièce de couplage correspond à la distance (M) entre les centres respectifs de deux éléments de couplage (9) immédiatement voisins le long du rail de guidage (7).

2. Système de volet pivotant et coulissant selon la revendication 1, **caractérisé en ce que** l'axe de rotation (4) est concentrique au centre du cercle de la section transversale de la pièce de couplage.

3. Système de volet pivotant et coulissant selon la revendication 1 ou 2, **caractérisé en ce que** l'évidement (14) de la pièce de couplage (8) a une section en forme de segment de cercle.

4. Système de volet pivotant et coulissant selon l'une quelconque des revendications 1 à 3, **caractérisé en ce que** la pièce de couplage (8) a la forme d'un disque.

5. Système de volet pivotant et coulissant selon l'une quelconque des revendications 1 à 4, **caractérisé en ce que** la pièce de couplage (8) est disposée entre le galet de roulement (5') et l'élément plat (2).

6. Système de volet pivotant et coulissant selon l'une quelconque des revendications 1 à 5, **caractérisé en ce que** les éléments de couplage (9) présentent en coupe le long du rail de guidage (7) des évidements (15) en forme de segments de cercle, dont le diamètre du cercle correspond à celui des pièces de couplage (8).

7. Système de volet pivotant et coulissant selon l'une quelconque des revendications 1 à 6, **caractérisé en ce que** les éléments de couplage (9) peuvent être assemblés les uns aux autres, par emboîtement et/ou serrage, le long du rail de guidage (7).

8. Système de volet pivotant et coulissant selon l'une quelconque des revendications 1 à 7, **caractérisé en ce que** les éléments de couplage (9) pour les volets pivotants et coulissants (1') ne sont disposés que le long d'un côté du rail de guidage (7).

9. Système de volet pivotant et coulissant selon l'une quelconque des revendications 1 à 8 avec un appui des volets (1, 1') dans deux rails de guidage (7) aux deux extrémités des volets (1, 1'), **caractérisé en ce que** les deux rails de guidage (7) sont pourvus d'éléments de couplage (9) et les deux extrémités des volets pivotants et coulissants (1') sont pourvues de pièces de couplage (8).

10. Système de volet pivotant et coulissant selon l'une quelconque des revendications 1 à 9, **caractérisé en ce que** le nombre d'éléments de couplage (9) pour les volets pivotants et coulissants (1') dans un rail de guidage (7) est plus grand que le nombre de volets pivotants et coulissants (1').
